# FASCICULE DE BREVET EUROPEEN

(11) **EP 0 180 497 B1**
(45) Date de publication et mention de la délivrance du brevet: **27.07.1988**
(21) Numéro de dépôt: 85401905.6
(22) Date de dépôt: 01.10.1985
(51) Int. Cl.: F22B 31/00, F23C 11/00, F23L 9/06

(54) **Appareil à lit fluidisé à échangeur de chaleur et à réseau de soufflage d'air complémentaire**
Wirbelschischtapparat mit Wärmetauscher und mit einem Einblasnetz für Sekundärluft
Fluidized-bed apparatus with heat exchanger and with a complementary-air aspiration network

(30) Priorité: 02.10.1984 FR 8415105
(43) Date de publication de la demande: 07.05.1986
(73) Titulaire: CHARBONNAGES DE FRANCE, Etablissement public dit:, 92507 Rueil Malmaison Cédex (FR); FRAMATOME, 92400 Courbevoie (FR); INSTITUT FRANCAIS DU PETROLE, 92502 Rueil-Malmaison (FR)
(72) Inventeur: Puff, Roger Marcel, F-62300 Lens (Pas-de-Calais) (FR); Dreuilhe, Jacques, F-95290 L'Isle Adam (Val-d'Oise) (FR)
(74) Mandataire: Chevallier, Robert Marie Georges

(56) Documents cités:
- EP-A- 0 032 798
- DE-A- 2 819 996
- DE-A- 2 952 091
- DE-A- 3 027 517
- GB-A- 2 034 868

## Description

L'invention a pour objet un appareil à lit fluidisé, par exemple une chaudière pour la combustion en lit fluidisé de charbons en particules fluidisables, dans lequel se trouvent un circuit de tubes faisant partie d'un échangeur de chaleur avec le lit fluidisé et un réseau de soufflage d'air ou de gaz complémentaire indépendant du réseau d'air ou de gaz de fluidisation.

On connaît déjà, notamment dans le domaine des chaudières, des lits fluidisés à échangeur de chaleur. Un échangeur comprend au moins deux collecteurs, un à l'arrivée et un à la sortie du fluide, entre lesquels s'étendent des tubes d'échange de chaleur. On a proposé diverses dispositions de ces tubes d'échange entre les collecteurs. Les tubes horizontaux ont une plus grande surface de contact avec le lit fluidisé que les tubes verticaux, mais ils sont fortement sujets à l'érosion et à la corrosion. Les tubes verticaux supportent mieux l'érosion que les tubes horizontaux et que les tubes inclinés ; ils nécessitent une densité plus grande de tubes mais ils ont aussi l'avantage de donner de la souplesse au fonctionnement puisque la variation de la hauteur du lit fluidisé permet de modifier de manière importante la hauteur d'immersion de ces tubes dans le lit fluidisé. Un moyen particulièrement commode pour faire varier la hauteur du lit fluidisé consiste à agir sur son expansion au moyen du changement de la vitesse de fluidisation à l'aide d'un réseau de soufflage d'air complémentaire indépendant du réseau principal d'air de fluidisation.

L'invention a pour but principal de parvenir, de manière simple, à un appareil à lit fluidisé, à échangeur de chaleur à tubes verticaux, à réseau de soufflage d'air complémentaire, avec lequel on peut obtenir l'ensemble des avantages rappelés ci-dessus, notamment la souplesse de fonctionnement et la faible érosion ou corrosion des tubes.

On parvient à ce résultat, avec un appareil à lit fluidisé à échangeur de chaleur à tubes dressés s'étendant entre un collecteur inférieur et un collecteur supérieur faiblement inclinés sur l'horizontale, à réseau de soufflage d'air complémentaire, grâce au fait que le collecteur inférieur de l'échangeur de chaleur est du type à double enveloppe composé d'une canalisation intérieure d'où partent les tubes dressés pour la circulation du fluide de l'échangeur et d'une canalisation extérieure, limitant ensemble un volume intermédiaire qui est raccordé à un réseau de soufflage d'air complémentaire, la canalisation extérieure étant pourvue de buses de sortie d'air convenablement disposées.

La canalisation extérieure peut être disposée concentriquement à la canalisation intérieure, ce qui procure entre elles un volume annulaire cylindrique ; la canalisation extérieure peut aussi être excentrée par rapport à la canalisation intérieure et peut se raccorder avec elle de manière tangente ou sécante, de sorte que le volume intermédiaire a, en section droite, le profil d'un croissant.

Selon un mode de réalisation préféré de l'invention, la canalisation extérieure s'étend en dehors des parois de l'appareil à lit fluidisé et elle est raccordée à son extrémité la plus élevée à l'arrivée d'air complémentaire, de préférence au point le plus bas de sa section, tandis que son extrémité la moins élevée est munie d'une vanne de purge destinée à permettre l'évacuation, quand on le juge souhaitable, des cendres qui ont pénétré éventuellement dans le volume intermédiaire.

On donnera maintenant, sans intention limitative et sans exclure aucune variante, une description d'un exemple de réalisation. On se reportera au dessin annexé dans lequel :
la figure 1 est une représentation schématique en coupe par un plan longitudinal d'un collecteur inférieur à double enveloppe d'une chaudière à lit fluidisé conforme à l'invention,
la figure 2 est une vue en coupe, en section droite selon II-II de la figure 1,
la figure 3 est une vue en coupe analogue à la figure 2, montrant une variante de réalisation,
la figure 4 est une vue en coupe par un plan vertical de la chambre de fluidisation d'une chaudière équipée de deux échangeurs de chaleur conformes à l'invention.

La figure 1 ne montre qu'une partie de la zone inférieure d'une chaudière 1 à charbon que l'on fait brûler en lit fluidisé au-dessus d'une grille 2 de soufflage d'air principal de fluidisation. Cette grille 2 peut être d'un type quelconque, l'invention étant indépendante de cette grille. A l'intérieur du foyer 3 est installé un échangeur de chaleur qui comprend au moins un collecteur inférieur 4 disposé dans le lit fluidisé à faible distance de la grille 2 avec une légère inclinaison (de 7° par exemple) par rapport à l'horizontale. A son extrémité inférieure qui se trouve en dehors de la paroi 5 du foyer 3, le collecteur 4 est relié à un circuit 6 d'arrivée d'eau. Des tubes verticaux 7 d'échange de chaleur s'étendent à partir du collecteur inférieur 4 jusqu'à au moins un collecteur supérieur (non représenté sur cette figure 1) de départ de vapeur d'eau.

Le collecteur inférieur 4 comprend une canalisation intérieure 4A qui est raccordée au circuit 6 et une canalisation extérieure 4B qui enveloppe concentriquement la canalisation intérieure 4A (figure 2) dans la totalité de la largeur du foyer 3 et de préférence jusqu'au-delà des parois de ce dernier. Dans le sens de la longueur, la canalisation extérieure 4B est pourvue dans sa partie inférieure de buses 8, espacées d'un pas convenable, dirigées vers le bas, de préférence situées sur deux génératrices écartées de 45° de la verticale, comme le montre la figure 2.

A son extrémité 9 la plus élevée qui se trouve aussi en dehors de la paroi 5 de la chaudière 1, la canalisation extérieure 4B est raccordée, à son point le plus bas en section droite, en dehors de la chaudière 1. à une arrivée d'air complémentaire 10 comprenant une vanne de réglage de débit 10A. Cette partie extrême 9 de la canalisation extérieure 4B traverse librement, par une ouverture plus grande 9A, la loi 5 de la chaudière 1 et elle est réunie à cette paroi par un joint souple de dilatation 9B qui assure l'étanchéité. La canalisation intérieure 4A se termine par un fond 4C à l'intérieur de la canalisation extérieure 4B.

La canalisation extérieure 4B avec ses buses 8 fait partie du réseau de soufflage d'air complémentaire servant à modifier la hauteur d'immersion des tubes 7 ; en même temps, elle permet de protéger la canalisation intérieure 4A du réseau eau/vapeur. En outre, comme elle ne joue aucun rôle pour le transfert thermique, elle peut être protégée contre l'érosion par un traitement ou un revêtement appropriés.

Cette canalisation extérieure 4B laisse passer les tubes verticaux 7 par une ouverture 11 plus grande que le diamètre extérieur de ces derniers, ce qui autorise leur dilatation ; un chapeau conique 12 soudé au tube 7 couvre l'ouverture 11 pour empêcher l'entrée des cendres par cette dernière.

Par précaution supplémentaire, l'extrémité inférieure de la canalisation extérieure 4B est munie, à son point le plus bas en section droite, à l'extérieur de la paroi de la chaudière 1, d'une vanne de purge 13A. On peut ainsi évacuer, quand on le juge nécessaire, les cendres qui ont pénétré accidentellement dans le volume intermédiaire 14 inclus entre les canalisations 4A et 4B, en se servant de l'air complémentaire qui vient par l'arrivée 10, sans qu'il soit nécessaire de disposer d'un autre circuit d'air sous pression.

On peut voir sur la figure 2 que lorsque ces canalisations 4A et 4B sont coaxiales, le volume intermédiaire 14 est annulaire et cylindrique. La figure3 montre une variante selon laquelle la canalisation extérieure 4B' est excentrée par rapport à la canalisation intérieure 4A' ; en section droite, les profils sont sécants et le volume intermédiaire 14' a le profil d'un croissant. Ce dernier a son épaisseur la plus grande en dessous de la génératrice inférieure de la canalisation intérieure 4A' ; celle-ci est donc protégée davantage vers le bas alors que dans l'exemple illustré par la figure 2, elle est protégée également dans toutes les directions.

L'invention est utilisable aussi dans les appareils où les tubes 7 ne sont pas verticaux, mais sont dressés et plus ou moins inclinés.

La figure 4 montre mieux l'intérieur du foyer 3 d'une chaudière 1 dans laquelle sont montés deux échangeurs de chaleur conformes à l'invention, disposés en sens relatifs opposés ; il existe à partir de chaque collecteur inférieur incliné 4 de nombreux tubes verticaux 7 qui aboutissent à un collecteur supérieur 15 incliné parallèlement au collecteur inférieur 4 auquel il est réuni. Chaque collecteur supérieur 15 s'étend en dehors de la chaudière 1 où il est raccordé à une conduite 16 de sortie de vapeur ; il est de construction classique connue.

## Revendications

1. Appareil à lit fluidisé, à échangeur de chaleur ayant au moins un collecteur inférieur (4) légèrement incliné sur l'horizontale, situé dans le lit fluidisé pendant le fonctionnement, à partir duquel s'élèvent des tubes (7) dressés jusqu'à un collecteur supérieur, caractérisé en ce que chaque collecteur inférieur (4) est composé d'une canalisation intérieure (4A) qui est raccordée au circuit de fluide d'échange de chaleur et d'où partent les tubes (7) dressés et d'une canalisation extérieure (4B) raccordée à une arrivée de gaz complémentaire de soufflage et munie de buses de soufflage (8).

2. Appareil selon la revendication 1, caractérisé en ce que la canalisation extérieure (4B) est disposée coaxialement à la canalisation intérieure (4A).

3. Appareil selon la revendication 1, caractérisé en ce que la canalisation extérieure (4B) est excentrée par rapport à la canalisation intérieure (4A) et se raccorde avec elle de manière tangente ou sécante, le volume intermédiaire (14') ayant en section droite le profil d'un croissant.

4. Appareil selon la revendication 3, caractérisé en ce que le volume intermédiaire (14') a son épaisseur la plus forte en dessous de la génératrice.inférieure de la canalisation intérieure (4A).

5. Appareil selon la revendication 1, caractérisé en ce que la canalisation extérieure (4B) de chaque collecteur (4) s'étend en dehors des parois de l'appareil et elle est raccordée à son extrémité (9) la plus élevée à l'arrivée de gaz complémentaire (10), de préférence à son point le plus bas dans un plan de coupe en section droite.

6. Appareil selon la revendication 1, caractérisé en ce que la canalisation extérieure (4B) de chaque collecteur (4) s'étend en dehors des parois de l'appareil et elle est munie à son extrémité la plus basse d'une vanne de purge (13A), de préférence à son point le plus bas dans un plan de coupe en section droite.

7. Appareil selon la revendication 1, caractérisé en ce que les buses de soufflage (8) sont situées dans la partie inférieure de la canalisation extérieure (4B).

8. Appareil selon la revendication 7, caractérisé en ce que les buses de soufflage (8) sont situées sur deux génératrices écartées chacune de 45° environ de la verticale.

## Claims

1. A fluidized bed apparatus with a heat exchanger having at least one lower manifold (4) which is slightly inclined relative to the horizontal, being disposed in the bed which is in a fluidized condition during operation, from which upright tubes (7) extend upwardly to an upper manifold characterised in that each lower manifold (4) comprises an inner conduit (4A) which is connected to the heat exchange fluid circuit and from which extend the upright tubes (7), and an outer conduit (4B) connected to a complementary gas blowing intake and provided with blowing nozzles (8).

2. Apparatus according to claim 1, characterised in that the outer conduit (4B) is disposed coaxially with the inner conduit (4A).

3. Apparatus according to claim 1, characterised in that the outer conduit (4B) is eccentric with respect to the inner conduit (4A) and is connected thereto in tangential or secant relationship, the intermediate volume (14') being of the configuration of a crescent in cross section.

4. Apparatus according to claim 3, characterised in that the intermediate volume (14') has its greatest thickness below the lower generatrix of the inner conduit (4A).

5. Apparatus according to claim 1, characterised in that the outer conduit (4B) of each manifold (4) extends outside the walls of the apparatus and it is connected at its highest end (9) to the complementary gas intake (10), preferably at its lowest point in a cross-sectional plane.

6. Apparatus according to claim 1, characterised in that the outer conduit (4B) of each manifold (4) extends outside the walls of the apparatus and it is provided at its lowest end with a purge valve (13A), preferably at its lowest point in a cross-sectional plane.

7. Apparatus according to claim 1, characterised in that the blowing nozzles (8) are disposed in the lower part of the outer conduit (4B). ,

8. Apparatus according to claim 7, characterised in that the blowing nozzles (8) are disposed on two generatrices which are each spaced at 45° approximately from the vertical.

## Patentansprüche

1. Wirbelbetteinrichtung mit Wärmetauscher, des mindestens einen gegen die Waagerechte leicht geneigten unteren Sammler (4) hat, der sich während des Betriebes in dem Wirbelbett befindet und von dem aufrechte Röhren (7) nach oben bis zu einem oberen Sammler führen, dadurch gekennzeichnet, daß jeder untere Sammler (4) aus einem Innenrohr (4A), das mit dem Kreislauf des Wärmetauscherfluides verbunden ist und von dem die Röhren (7) abgehen, und einem Außenrohr (4B) besteht, das mit einer zusätzlichen Gaszuführung zum Einblasen verbunden und mit Blasdüsen (8) versehen ist.

2. Einrichtung nach Anspruch 1, dadurch gekennzeichnet, daß das Außenrohr (4B) koaxial zum Innenrohr (4A) angeordnet ist.

3. Einrichtung nach Anspruch 1, dadurch gekennzeichnet, daß das Außenrohr (4B) bezogen auf das Innenrohr (4A) exzentrisch angeordnet ist und mit diesem so verbunden ist, daß es dieses berührt oder schneidet, wobei der Zwischenraum (14') einen halbmondförmigen Querschnitt hat.

4. Einrichtung nach Anspruch 3, dadurch gekennzeichnet, daß der Zwischenraum (14') seine größte Tiefe unterhalb der unteren Mantellinie des Innenrohrs (4A) hat.

5. Einrichtung nach Anspruch 1, dadurch gekennzeichnet, daß das Außenrohr (4B) eines jeden Sammlers (4) sich über die Wandung der Einrichtung hinaus nach außen erstreckt und an seinem obersten Ende (9), vorzugsweise an seiner untersten Stelle der Querschnittsebene, mit der zusätzlichen Gaszuführung (10) verbunden ist.

6. Einrichtung nach Anspruch 1, dadurch gekennzeichnet, daß sich das Außenrohr (4B) eines jeden Sammlers (4) über die Wandung der Einrichtung hinaus nach außen erstreckt und an seinem untersten Ende, vorzugsweise an seiner untersten Stelle der Querschnittsebene, mit einem Ablaßventil (13A) versehen ist.

7. Einrichtung nach Anspruch 1, dadurch gekennzeichnet, daß die Blasdüsen (8) im unteren Abschnitt des Außenrohrs (4B) angeordnet sind.

8. Einrichtung nach Anspruch 7, dadurch gekennzeichnet, daß die Blasdüsen (8) auf zwei Erzeugenden liegen, die jeweils einen Abstand von ungefähr 45° von der Vertikalen haben.
